# EUROPÄISCHE PATENTSCHRIFT

(11) **EP 1 531 215 B1**
(45) Veröffentlichungstag und Bekanntmachung des Hinweises auf die Patenterteilung: **26.07.2006**
(21) Anmeldenummer: 04104758.0
(22) Anmeldetag: 29.09.2004
(51) Int. Cl.: E05B 19/00

(54) **Schlüssel für einen mit zwei parallele Reihen von Stiftzuhaltungen aufweisenden Schließzylinder**
Key for a cylinder lock with two parallel rows of tumbler pins
Clé pour un serrure cylindrique avec deux rangées parallèles de goupilles

(30) Priorität: 15.11.2003 DE 10353465
(43) Veröffentlichungstag der Anmeldung: 18.05.2005
(73) Patentinhaber: Aug. Winkhaus GmbH & Co. KG, D-48291 Telgte (DE)
(72) Erfinder: Kamm, Dr. Götz, 04209, Leipzig (DE)

(56) Entgegenhaltungen:
- CH-A- 255 045
- DE-A1- 3 614 222
- US-A- 4 429 554
- US-A- 4 815 307
- US-A- 5 517 840

## Beschreibung

Die Erfindung betrifft einen Schlüssel für einen zwei parallele Reihen von Stiftzuhaltungen aufweisenden Schließzylinder mit einem Schaft und mit zumindest zwei am Schaft parallel angeordneten, Schließkerben aufweisenden Bahnen, mit zwei jeweils eine Bahn aufweisenden Führungsteilen und mit einem die Bahnen der Schließkerben voneinander beabstandeten Abschnitt und einem die Führungsteile miteinander verbindenden Abschnitt des Schaftes.

Auf einem solchen Schlüssel lassen sich eine besonders große Anzahl von Schließgeheimnissen auf einer sehr geringen Länge unterbringen, da beim Einführen des Schlüssels in den Schließzylinder beide Reihen der Stiftzuhaltungen gleichzeitig angesteuert werden.

Ein Schlüssel der eingangs genannten Art ist beispielsweise aus der DE 36 14 222 C2 bekannt. Der Schaft des Schlüssels weist zwei Führungsrippenteile auf, welche nahe des Schlüsselrückens miteinander verbunden sind. Die Führungsrippenteile haben jeweils eine Profilierung und an ihrem dem Schlüsselrücken abgewandten Ende die Bahnen der Schließkerben. Im in den Schließzylinder eingeführten Zustand des Schlüssels gelangen die Bahnen der Schließkerben im Wesentlichen mittig über die Stiftzuhaltungen. Dies hat den Vorteil, dass die Stiftzuhaltungen mittig belastet sind und damit ein einseitiger Verschleiß des Schlüssels und der Stiftzuhaltungen besonders gering gehalten wird. Nachteilig bei dem bekannten Schlüssel ist jedoch seine sehr aufwändige Fertigung und die Anfälligkeit für Verschmutzungen zwischen den beiden Führungsrippenteilen. Weiterhin ist der Schaft des Schlüssels sehr breit. Da die Stiftzuhaltungen meist einen Durchmesser von etwa 3 mm aufweisen, die beiden Reihen etwa um 1,5 mm voneinander beabstandet sind und die Profilierung sich über ungefähr die gesamte Breite der Stiftzuhaltungen erstreckt, folgt eine Breite des Schaftes von ungefähr 7,5 mm.

Aus der AT 002 535 U1 ist ein Schlüssel bekannt geworden, bei dem die Bahnen der Schließkerben unmittelbar aneinander liegen. Der Schlüssel dient zum Schließen von abgesetzten Stiftzuhaltungen. Nachteilig bei diesem Schlüssel ist, dass er sehr aufwändig zu fertigen ist und bei einem Ansteuern von zwei parallelen Reihen von Stiftzuhaltungen die Stiftzuhaltungen einseitig belastet und dabei einem hohen Verschleiß unterliegen.

Der Erfindung liegt das Problem zugrunde, einen Schlüssel der eingangs genannten Art so zu gestalten, dass er besonders einfach herzustellen ist und einem besonders geringen Verschleiß unterliegt.

Dieses Problem wird erfindungsgemäß dadurch gelöst, dass der die Führungsteile miteinander verbindende Abschnitt bis unmittelbar vor die tiefste vorgesehene Schließkerbe geführt ist.

Durch diese Gestaltung sind die den erfindungsgemäßen Schlüssel bildenden Bauteile besonders einfach aufgebaut und lassen sich einfach miteinander verbinden. Der erfindungsgemäße Schlüssel ist daher besonders einfach herzustellen. Da die Führungsteile über einen besonders großen Bereich miteinander verbunden sind, wird die Gefahr einer Verschmutzung besonders gering gehalten. Weiterhin lässt sich der erfindungsgemäße Schlüssel besonders schmal gestalten da eine an dem Schaft anzuordnende Profilierung nicht bis zu den äußeren Begrenzungen der Stiftzuhaltungen geführt werden muss. Durch eine entsprechende Beabstandung der Führungsbahnen bis zu den Symmetrieachsen der Stiftzuhaltungen lässt sich ein Verschleiß des Schlüssels und der Stiftzuhaltungen besonders gering halten. Gleichzeitig wird dadurch ein erhöhter Kopierschutz erreicht, weil eine Querfräsung der Führungsbahnen nur vor dem Zusammenfügen der beiden Schlüsselhälften erfolgen kann und der fertig zusammengefügte Schlüssel nicht mehr durch eine normale Schlüsselkopiermaschine abtastbar ist.

Zur Vereinfachung der Fertigung des erfindungsgemäßen Schlüssels trägt es bei, wenn einander zugewandte Flanken des die Bahnen der Schließkerben voneinander beabstandeten Abschnitts eben gestaltet sind. Vorzugsweise sind die Flanken parallel oder geringfügig geneigt zueinander angeordnet. Hierdurch werden zudem Hinterschnitte und Schmutztaschen an dem Schaft des erfindungsgemäßen Schlüssels vermieden.

Der Abstand der Bahnen des Schlüssels lässt sich gemäß einer anderen vorteilhaften Weiterbildung der Erfindung besonders gering halten, wenn die Bahnen in Längsrichtung zueinander versetzt sind, wobei zwischen zwei Schließkerben der einen Bahn eine Schließkerbe der anderen Bahn angeordnet ist. Durch diese Gestaltung können die Reihen der Stiftzuhaltungen im Schließzylinder besonders nahe zueinander angeordnet werden, ohne dass sich die Stifte in ihrer Bewegung behindern.

Zur Vereinfachung der Fertigung des erfindungsgemäßen Schlüssels trägt es bei, wenn die Führungsteile in ihrem miteinander verbundenen Abschnitt flach aneinander liegen.

Die Führungsteile des erfindungsgemäßen Schlüssels lassen sich einfach zusammenfügen und wieder voneinander trennen, wenn die Führungsteile miteinander fluchtende Führungsausnehmungen zur Aufnahme von Zentrierstiften oder Nieten aufweisen.

Ein Verhaken der Zentrierstifte oder der Nieten im Schließzylinder lässt sich gemäß einer anderen vorteilhaften Weiterbildung der Erfindung besonders gering halten, wenn zumindest ein Teil der Zentrierstifte oder Nieten auf einer sich an den Schaft anschließenden Reide angeordnet ist.

Ein Kopieren des erfindungsgemäßen Schlüssels lässt sich einfach erschweren, wenn die Führungsteile stoffschlüssig miteinander verbunden sind. Hierbei können die Führungsteile beispielsweise zusätzlich zu der Verstiftung oder ausschließlich miteinander verlötet oder verklebt sein.

Der erfindungsgemäße Schlüssel weist eine besonders hohe Bruchsicherheit auf, wenn eine im Seitenbereich des Schaftes angeordnete Profilierung zumindest zum überwiegenden Teil auf dem die Führungsteile miteinander verbindenden Abschnitt angeordnet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Schließzylinder mit einem erfindungsgemäßen Schlüssel,
- Fig. 2: eine Schnittdarstellung durch den Schließzylinder aus Figur 1 entlang der Linie II - II,
- Fig. 3: eine Schnittdarstellung durch den erfindungsgemäßen Schlüssel aus Figur 1 entlang der Linie III- III.

Figur 1 zeigt einen Schließzylinder 1 mit einem Schlüssel 2. Der Schließzylinder 1 hat einen in einem Gehäuse 3 drehbar gelagerten und mit einem Schließbart 4 verbindbaren Kern 5. Der Schließzylinder 1 hat mehrere Stiftzuhaltungen 6 mit einem von einem Federelement 7 vorgespannten Gehäusestift 8 und einem in einen Schließkanal 9 eindringenden Kernstift 10. Beispielhaft ist in Figur 1 stellvertretend für mehrere Stiftzuhaltungen 6 eine einzige in einer Schnittdarstellung dargestellt. Der Schlüssel 2 hat ein Reide 11 mit einem Schaft 12. An einem Schlüsselrükken 13 gegenüberliegenden Seiten des Schaftes 12 sind zwei Bahnen 14, 15 von Schließkerben 16, 17 angeordnet. Der Schlüssel 2 hat zwei eine Profilierung 18 aufweisende und in Figur 3 dargestellte Führungsteile 19, 20. Die Führungsteile 19, 20 sind über Zentrierstifte 21 und Nieten 22, 23 miteinander verbunden.

Figur 2 zeigt den Schließzylinder 1 in einer Schnittdarstellung entlang der Linie II - II aus Figur 1. Zur Vereinfachung der Zeichnung sind Bauteile des Kerns 5 und des Schließbartes 4 nicht dargestellt. Der Schließzylinder 1 weist zwei Reihen 24, 25 von Stiftzuhaltungen 6 auf. Die Reihen 24, 25 der Stiftzuhaltungen 6 sind parallel zueinander und gegeneinander versetzt angeordnet. Der Abstand der Reihen 24, 25 der Stiftzuhaltungen 6 beträgt das Maß a. Dieses Maß a ist kleiner als der Durchmesser der einer einzelnen Stiftzuhaltung 6.

Figur 3 zeigt den Schlüssel 2 aus Figur 1 in einer Schnittdarstellung entlang der Linie III - III. Die beiden Führungsteile 19, 20 liegen flach aneinander und sind beispielsweise verklebt oder verlötet. Der im Schaft 12 angeordnete Niet 23 ist als Senkniet ausgebildet und in fluchtenden Führungsausnehmungen 26 der Führungsteile 19, 20 angeordnet. Weiterhin haben die Führungsteile 19, 20 jeweils eine der Bahnen 14, 15 der Schließkerben 16, 17 und einen Teil der als Längsnuten in dem Schaft 12 angeordnete Profilierung 18. Die Bahnen 14, 15 der Schließkerben 16, 17 sind um das Maß a, welches dem Maß a aus der Beabstandung der Reihen 24, 25 der Stiftzuhaltungen 6 des Schließzylinders 1 aus Figur 2 entspricht, beabstandet. Die Führungsteile 19, 20 weisen einen miteinander verbundenen Abschnitt 27 und einen voneinander beabstandeten Abschnitt 28 auf. Der voneinander beabstandete Abschnitt 28 ist bis zu der am tiefsten vorgesehenen Schließkerbe 16, 17 geführt. Einander gegenüberstehende Flanken 29 des voneinander beabstandeten Abschnitts 28 sind eben gestaltet. Im Bereich des voneinander beabstandeten Abschnitts 28 der Führungsteile 19, 20 hat der Schaft 12 eine Nut 30, welche beispielsweise mit einem Schaftfräser erzeugt ist.

## Patentansprüche

1. Schlüssel für einen zwei parallele Reihen von Stiftzuhaltungen aufweisenden Schließzylinder mit einem Schaft und mit zumindest zwei am Schaft parallel angeordneten, Schließkerben aufweisenden Bahnen, mit zwei jeweils eine Bahn aufweisenden Führungsteilen und mit einem die Bahnen der Schließkerben voneinander beabstandeten Abschnitt und einem die Führungsteile miteinander verbindenden Abschnitt des Schaftes, **dadurch gekennzeichnet, dass** der die Führungsteile (19, 20) miteinander verbindende Abschnitt (27) bis unmittelbar vor die tiefste vorgesehene Schließkerbe (16, 17) geführt ist.

2. Schlüssel nach Anspruch 1, **dadurch gekennzeichnet, dass** einander zugewandten Flanken (29) des die Bahnen (14, 15) der Schließkerben (16, 17) voneinander beabstandeten Abschnitts (28) eben gestaltet sind.

3. Schlüssel nach Anspruch 1 oder 2, **dadurch gekennzeichnet, dass** die Bahnen (14, 15) in Längsrichtung zueinander versetzt sind, wobei zwischen zwei Schließkerben (16, 17) der einen Bahn (14, 15) eine Schließkerbe (16, 17) der anderen Bahn (14, 15) angeordnet ist.

4. Schlüssel nach zumindest einem der vorhergehenden Ansprüche, **dadurch gekennzeichnet, dass** die Führungsteile (19, 20) in ihrem miteinander verbundenen Abschnitt (27) flach aneinander liegen.

5. Schlüssel nach zumindest einem der vorhergehenden Ansprüche, **dadurch gekennzeichnet, dass** die Führungsteile (19, 20) an ihrem miteinander verbundenen Abschnitt in Längs- und Querrichtung unverschiebbar formschlüssig ineinandergreifen.

6. Schlüssel nach zumindest einem der vorhergehenden Ansprüche, **dadurch gekennzeichnet, dass** die Führungsteile (19, 20) miteinander fluchtende Führungsausnehmungen (26) zur Aufnahme von Zentrierstiften (21) oder Nieten (22, 23) aufweisen.

7. Schlüssel nach zumindest einem der vorhergehenden Ansprüche, **dadurch gekennzeichnet, dass** zumindest ein Teil der Zentrierstifte (21) oder Nieten (22) auf einer sich an den Schaft (12) anschließenden Reide (11) angeordnet ist.

8. Schlüssel nach zumindest einem der vorhergehenden Ansprüche, **dadurch gekennzeichnet, dass** die Führungsteile (19, 20) stoffschlüssig miteinander verbunden sind.

9. Schlüssel nach zumindest einem der vorhergehenden Ansprüche, **dadurch gekennzeichnet, dass** eine im Seitenbereich des Schaftes (12) angeordnete Profilierung (18) zumindest zum überwiegenden Teil auf dem die Führungsteile (19, 20) miteinander verbindenden Abschnitt (27) angeordnet ist.

## Claims

1. Key for a cylinder lock comprising two parallel rows of pin tumblers, comprising a shank and at least two lines comprising notches arranged parallel on the shank, comprising two guide parts each comprising one line and comprising one portion spacing apart the lines of notches from each other and one portion of the shank connecting the guide parts to each other, **characterised in that** the portion (27) connecting the guide parts (19, 20) to each other is guided up to immediately before the deepest notch (16, 17) provided.

2. Key according to Claim 1, **characterised in that** mutually facing flanks (29) of the portion (28) spacing apart the lines (14, 15) of notches (16, 17) from each other are configured so as to be flat.

3. Key according to either Claim 1 or Claim 2, **characterised in that** the lines (14, 15) are mutually offset in the longitudinal direction, wherein between two notches (16, 17) of one line (14, 15) there is arranged a notch (16, 17) of the other line (14, 15).

4. Key according to at least one of the preceding claims, **characterised in that** the guide parts (19, 20) lie flat against each other in their portion (27) connecting them together.

5. Key according to at least one of the preceding claims, **characterised in that** the guide parts (19, 20) mesh non-displaceably and with interlocking fit in the longitudinal and transverse directions at their portion connecting them together.

6. Key according to at least one of the preceding claims, **characterised in that** the guide parts (19, 20) comprise mutually aligning guide recesses (26) for receiving centring pins (21) or rivets (22, 23).

7. Key according to at least one of the preceding claims, **characterised in that** at least some of the centring pins (21) or rivets (22) are arranged on a bow (11) adjoining the shank (12).

8. Key according to at least one of the preceding claims, **characterised in that** the guide parts (19, 20) are connected to each other with integral fit.

9. Key according to at least one of the preceding claims, **characterised in that** a profile (18) arranged in the lateral region of the shank (12) is arranged, at least for the most part, on the portion (27) connecting the guide parts (19, 20) to each other.

## Revendications

1. Clef pour un barillet de serrure muni de deux rangées parallèles de gorges, comportant une tige et au moins deux pans munis d'encoches de fermeture et agencés parallèlement sur la tige, comportant deux parties de guidage, munies chacune d'un pan, et comportant une partie, par laquelle les pans des encoches de fermeture sont séparés l'un de l'autre, et une partie de la tige, par laquelle les parties de guidage sont reliées l'une à l'autre, **caractérisée en ce que** la partie (27) par laquelle les parties de guidage (19, 20) sont reliées l'une à l'autre, s'étend jusque directement devant l'encoche de fermeture (16, 17) la plus profonde.

2. Clef selon la revendication 1, **caractérisée en ce que** des flancs (29), orientés l'un vers l'autre, de la partie (28) faisant la séparation entre les pans (14, 15) des encoches de fermeture (16, 17), sont réalisés avec une forme plane.

3. Clef selon la revendication 1 ou 2, **caractérisée en ce que** les pans (14, 15) sont décalés l'un par rapport à l'autre dans le sens longitudinal, une encoche de fermeture (16, 17) d'un pan (14, 15) étant située entre deux encoches de fermeture (16, 17) de l'autre pan (14, 15).

4. Clef selon au moins l'une des revendications précédentes, **caractérisée en ce que** les parties de guidage (19, 20) sont en appui plan l'une contre l'autre dans leur partie (27) les reliant l'une à l'autre.

5. Clef selon au moins l'une des revendications précédentes, **caractérisée en ce que** les parties de guidage (19, 20), au niveau de leur partie les reliant l'une à l'autre, s'engagent l'une dans l'autre par conjugaison de forme dans le sens longitudinal et le sens transversal.

6. Clef selon au moins l'une des revendications précédentes, **caractérisée en ce que** les parties de guidage (19, 20) comportent des évidements de guidage (26), alignés entre eux et destinés à recevoir des pointes de centrage (21) ou des rivets (22, 23).

7. Clef selon au moins l'une des revendications précédentes, **caractérisée en ce qu'**au moins une partie des pointes de centrage (21) ou des rivets (22) est agencée sur la tête de clef (11) adjacente à la tige (12).

8. Clef selon au moins l'une des revendications précédentes, **caractérisée en ce que** les parties de guidage (19, 20) sont assemblées l'une à l'autre par adhérence de matière.

9. Clef selon au moins l'une des revendications précédentes, **caractérisée en ce qu'**un profilage (18), réalisé dans la partie latérale de la tige (12), est agencé au moins en majeure partie sur la partie (27) reliant les parties de guidage (19, 20) l'une à l'autre.
